# EUROPÄISCHE PATENTSCHRIFT

(11) **EP 2 989 915 B1**
(45) Veröffentlichungstag und Bekanntmachung des Hinweises auf die Patenterteilung: **23.08.2017**
(21) Anmeldenummer: 14002993.5
(22) Anmeldetag: 29.08.2014
(51) Int. Cl.: A41D 19/015, A41D 19/00, A41D 31/00

(54) **Schnittschutz**
Cut protection
Protection contre les coupures

(43) Veröffentlichungstag der Anmeldung: 02.03.2016
(73) Patentinhaber: Andreas Stihl AG & Co. KG, 71336 Waiblingen (DE)
(72) Erfinder: Strauß, Petra, 73550 Waldstetten (DE); Williams, Mark, 73550 Waldstetten (DE)
(74) Vertreter: Reinhardt, Annette

(56) Entgegenhaltungen:
- EP-A1- 0 202 183
- WO-A2-2007/111753
- CA-A1- 1 015 504
- US-B1- 6 370 690

## Beschreibung

Die Erfindung betrifft einen Schnittschutz, insbesondere einen Schnittschutz für eine Handsäge, deren Sägeblatt in einer Arbeitsrichtung längs des Sägeblattes hin und her bewegt wird.

Aus der DE 200 04 654 U1 ist ein Schutzhandschuh, insbesondere für Kettensägearbeiten bekannt. Im Handschuhrücken ist eine Zwischenlage auch hochreißfestem Garn vorgesehen, die einfach oder mehrfach gefaltet ist und in der sich die Kettensäge verfangen soll und dadurch abgebremst wird.

Aus der CA 1 015 504 A1 ist ein Schnittschutz für eine Motorkettensäge bekannt, der eine mittlere Schicht aus glattem Material umfasst, die zwischen Schichten aus dickem ballistischen Nylonmaterial angeordnet ist. Die Schichten aus dem ballistischen Nylonmaterial sind von Schichten aus Bekleidungsmaterial abgedeckt.

Aus der EP 0 202 183A1 geht ein Schnittschutz hervor, bei dem mehrere Schichten aus elastischem Material zwischen einer oberen und einer unteren Deckschicht angeordnet sind. Der Schnittschutz soll unter der Bekleidung getragen werden.

Die WO 2007/111753 A2 offenbart einen Schutz gegen Haifischbisse, der unter einem Taucheranzug zu tragen ist. Der Schutz besitzt Schichten aus elastischem Material, zwischen denen bewegliche, kleine Schutzelemente angeordnet sind.

Der Erfindung liegt die Aufgabe zugrunde, einen Schnittschutz zu schaffen, der einen einfachen Aufbau besitzt und der beim Arbeiten mit einer manuell betriebenen Säge einen guten Schutz vor Schnittverletzungen bietet.

Diese Aufgabe wird durch einen Schnittschutz mit den Merkmalen des Anspruchs 1 gelöst.

Es ist vorgesehen, dass auf einer ersten Schutzlage mit einer glatten, rutschigen Oberfläche eine äußere, zweite Schutzlage aufliegt, die aus einem elastisch dehnbaren Material besteht. Die äußere Schutzlage ist dabei zumindest abschnittsweise gegenüber der Schutzlage mit der glatten, rutschigen Oberfläche verschiebbar. Dadurch kann ein Zahn des Werkzeugs, beispielsweise einer Säge, an dem elastisch dehnbaren Material einhaken und das elastisch dehnbare Material mitnehmen und dabei gegenüber der glatten, rutschigen Oberfläche mindestens in einem Bereich des elastischen Materials verschieben. Dadurch wird die kinetische Energie des Werkzeugs, insbesondere der Säge, mindestens teilweise aufgenommen und das Werkzeug wird abgebremst. Das elastische Material rutscht in diesem Bereich gemeinsam mit der Säge über die glatte, rutschige Oberfläche der ersten Schutzlage.

Beim Arbeiten mit einem manuell betriebenen Werkzeug wie beispielweise einer Handsäge wird das Werkzeug üblicherweise in einer Arbeitsrichtung hin und her bewegt. Beim Arbeitshub dringen die Zähne der Handsäge in das zu schneidende Material ein und zerspanen das Material unter Herstellung einer Schnittfuge. Der Arbeitshub erfordert einen vergleichsweise hohen Kraftaufwand beim Bediener. Der Rückhub erfolgt mit höherer Geschwindigkeit und geringerem Kraftaufwand.

Rutscht beispielsweise die Säge beim Arbeitshub aus der Schnittfuge und gelangt in Eingriff mit dem Schnittschutz, so bremst das elastisch dehnbare Material der zweiten, äußeren Schutzlage die Bewegung der Handsäge. Die Zähne der Handsäge verhaken sich in dem elastischen Material und werden durch die zum Dehnen des elastischen Materials benötigte Energie gebremst. Das elastisch dehnbare Material wird ähnlich einer Feder gespannt und übt dadurch eine Art Rückstellkraft auf die Säge aus, die die Säge ebenfalls bremst. Dabei gleitet die Handsäge über die glatte, rutschige Oberfläche. Die Zähne durchgreifen dabei vorteilhaft das elastische, dehnbare Material. Dadurch, dass die kinetische Energie des Werkzeugs durch das elastisch dehnbare Material mindestens teilweise aufgenommen wird, können weitere Lagen des Schnittschutzes, insbesondere ein Hobelschutz des Schnittschutzes, mit geringerer Dicke ausgeführt werden. Die Lagen müssen nur zur Aufnahme eines Teils der kinetischen Energie des Werkzeugs ausgelegt werden, da ein Teil der kinetischen Energie bereits durch die zweite, äußere Schutzlage aufgenommen wird. Auch wenn die Säge bei einer Bewegung schräg zur Arbeitsrichtung in Eingriff mit dem Schnittschutz gelangt, wird die Säge in der beschriebenen Weise abgebremst und die kinetische Energie der Säge durch die zweite, äußere Schutzlage aufgenommen.

Rutscht beispielsweise die Säge beim Rückhub, also wenn die Handsäge in Gegenrichtung zur Bewegungsrichtung beim Arbeitshub bewegt wird, aus der Schnittfuge und gelangt in Eingriff mit dem Schnittschutz, so wird das elastische Material von der Handsäge durchschnitten. Ein Eindringen der Zähne in die darunterliegende erste Schutzlage ist aufgrund der glatten, rutschigen Oberfläche der ersten Schutzlage jedoch weitgehend vermieden. Die Säge rutscht über die erste Schutzlage. Die erste und die zweite Schutzlage bieten dadurch einen einfachen und effektiven Schutz, insbesondere beim Arbeiten mit einer manuell betriebenen Säge, also einer Handsäge wie einer Bügelsäge, einer Baumpflegesäge, einem Fuchsschwanz oder dergleichen.

Das elastische, dehnbare Material der zweiten Schutzlage und die Beschaffenheit der ersten Schutzlage sind vorteilhaft so gewählt, dass der Gleitreibungskoeffizient µ zwischen der ersten und der zweiten Schutzlage höchstens 0,2, insbesondere höchstens 0,1, beträgt. Dadurch wird gewährleistet, dass die zweite Schutzlage gut auf der ersten Schutzlage gleiten kann.

Vorteilhaft ist das dehnbare Material in einem Randbereich des Materials auf der ersten Schutzlage fixiert. Die Fixierung erfolgt insbesondere nur in dem Randbereich, so dass das dehnbare Material gegenüber der ersten Schutzlage in allen vom Randbereich beabstandeten Bereichen beweglich und gegenüber der ersten Schutzlage verschiebbar ist. Es kann jedoch auch vorgesehen sein, das dehnbare Material zusätzlich in mittleren Bereichen des Schnittschutzes auf der ersten Schutzlage zu fixieren, beispielsweise durch in regelmäßigen Abständen vorgesehene Steppnähte. Der Abstand zwischen den Steppnähten ist dabei vorteilhaft so groß gewählt, dass die Elastizität des dehnbaren Materials auch im Bereich zwischen benachbarten Nähten ausreicht, um ein manuell betriebenes Werkzeug wie beispielsweise eine Handsäge ausreichend abzubremsen. Das Abbremsen einer Säge oder eines anderen Werkzeugs wird dabei durch die Fähigkeit des Materials zur elastischen Dehnung erreicht und nicht durch eine spezielle Anordnung des Materials, beispielsweise durch die Anordnung des Materials in mehreren Lagen oder in Falten. Die Fähigkeit zur elastischen Dehnung ist dabei abhängig von der Faserart und der Art der Flächenbildung, beispielsweise der Ausbildung als Gestrick, Gewebe oder Gewirke, nicht aber von der Art der Anordnung der Schutzlage. Dadurch kann das elastische Material als äußere Schutzlage vorgesehen werden und muss nicht von einer weiteren, glatten Lage abgedeckt werden. Das dehnbare Material ist insbesondere ein flächiges, textiles Material, das aus dehnbaren Fäden gewoben, gewirkt oder gestrickt ist. Das dehnbare Material kann auch eine mindestens teilweise aus einem elastischen Material bestehende Folie sein. Das dehnbare Material enthält vorzugsweise Elasthan, elastische Polyester oder Modal.

Die glatte, rutschige Oberfläche der ersten Schutzlage ist vorzugsweise mindestens teilweise durch die Oberfläche eines Gewebes, Gewirkes oder Gestricks aus einem glatten Garn gebildet. Die glatte, rutschige Oberfläche ist vorzugsweise mindestens teilweise durch einen lackhaltigen oder kunststoffhaltigen Anstrich oder durch eine Beschichtung gebildet.

Vorteilhaft ist mindestens eine Schutzlage als Hobelschutz vorgesehen. Der Hobelschutz bremst die Bewegung des Werkzeugs beim Arbeitshub dann, wenn die Zähne des Werkzeugs in den Hobelschutz eingreifen. Dabei wird die kinetische Energie des Werkzeugs mindestens teilweise aufgenommen. Es kann vorgesehen sein, dass die erste Schutzlage den Hobelschutz bildet. Es kann jedoch auch eine dritte Schutzlage vorgesehen sein, die an der der zweiten Schutzlage abgewandten Seite der ersten Schutzlage angeordnet ist und den Hobelschutz bildet. Zwischen der ersten und der dritten Schutzlage können dabei weitere Schutzlagen vorgesehen sein. Um eine geringe Gesamthöhe des Schnittschutzes zu erreichen, liegt die dritte Schutzlage jedoch vorteilhaft an der ersten Schutzlage an. Um die kraftvolle und hobelnde Bewegung des Werkzeugs zu bremsen, besteht der Hobelschutz vorteilhaft aus einem reißfesten, dicken und dichten Faserverbund. Das Material des Hobelschutzes umfasst insbesondere ein Polyamid, beispielsweise ein Aramid, oder ein ultrahochmolekulares Polyethylen wie beispielsweise Dyneema. Vorzugsweise ist der Hobelschutz mindestens teilweise als Vlies, Filz oder Gewebe ausgebildet. Vliese, Filze oder Gewebe besitzen einen dichten Faserverbund und können dadurch die Zähne des Werkzeugs gut bremsen und die kinetische Energie des Werkzeugs mindestens teilweise aufnehmen. Die elastische Schutzlage wird dabei gedehnt.

Ein einfacher Aufbau wird erreicht, wenn der Schnittschutz eine plattenförmige Grundform aufweist, die am Bediener befestigt wird. Der Schnittschutz kann dabei eben oder gewölbt sein. Der Schnittschutz ist vorteilhaft formstabil ausgebildet. Unter Einwirkung der Gewichtskraft behält der Schnittschutz im Wesentlichen seine Form. Der Schnittschutz ist dabei vorteilhaft so flexibel, dass der Schnittschutz vom Bediener unter geringer Kraftaufwendung gebogen werden kann und sich die Wölbung des Schnittschutzes beispielsweise mit einer Befestigungsvorrichtung wie einem Klettband an die Wölbung der zu schützenden Körperpartie des Bedieners anpassen lässt.

Der Schnittschutz kann zum Schutz von unterschiedlichen Körperteilen wie beispielsweise der Hand oder einem Bein oder dem Oberschenkel eines Bedieners ausgebildet sein. Zur Befestigung am Bediener ist vorgesehen, dass der Schnittschutz mindestens eine Befestigungsvorrichtung besitzt. Ist der Schnittschutz zum Schutz einer Hand vorgesehen, ist vorteilhaft mindestens eine Befestigungsvorrichtung als Fingerschlaufe ausgebildet. Als Befestigungsvorrichtung kann vorzugsweise alternativ oder zusätzlich ein Klettband vorgesehen sein. Der Schnittschutz besitzt insbesondere in Draufsicht auf die zweite Schutzlage eine längliche Grundform, die benachbart zu ihrer ersten Schmalseite eine erste Befestigungsvorrichtung, insbesondere ein Klettband, und benachbart zu ihrer zweiten Schmalseite eine zweite Befestigungsvorrichtung, insbesondere eine Fingerschlaufe aufweist. Über die Befestigungsvorrichtungen kann der Schnittschutz an der Hand und am Arm oder am Ärmel des Bedieners fixiert werden. Eine Gestaltung des Schnittschutzes als Handschuh oder dergleichen ist dadurch nicht notwendig. Der Schnittschutz bedeckt die Hand eines Benutzers vorteilhaft im Bereich des Handrückens und der Außenseite der Finger. Die Handinnenfläche des Bedieners bleibt vorteilhaft weitgehend, insbesondere vollständig frei. Dadurch wird der Bediener durch den Schnittschutz beim Arbeiten kaum behindert. Die Finger bleiben weitgehend frei, und es ist eine gute Luftzirkulation an der Hand und am Arm gewährleistet. Auch andere Befestigungsvorrichtungen können zur Befestigung des Schnittschutzes an der Hand oder am Arm eines Bedieners vorteilhaft sein.

Ist der Schnittschutz zum Schutz eines anderen Körperteils, beispielsweise eines Oberschenkels des Bedieners ausgebildet, so können auch andere Befestigungseinrichtungen vorteilhaft sein. Die Befestigungseinrichtungen sind vorteilhaft an den Einsatzzweck und den Befestigungsort des Schnittschutzes angepasst.

Vorteilhaft weist der Schnittschutz neben der ersten und der zweiten Schutzlage mindestens eine weitere Lage auf. Die weitere Lage kann beispielsweise eine Abstandslage, insbesondere ein Abstandsgewirke sein. Um die Steifigkeit und Stabilität des Schnittschutzes zu erhöhen, ist die erste Schutzlage mit der mindestens einen weiteren Lage, insbesondere mit allen weiteren Lagen des Schnittschutzes mit Ausnahme der zweiten, äußeren Schutzlage, an mindestens einer Naht vernäht. Um eine hohe Steifigkeit zu erreichen, sind insbesondere mehrere Nähte in gleichmäßigen oder unterschiedlichen Abständen vorgesehen. Durch geeignete Auswahl der miteinander vernähten Lagen des Schnittschutzes, der Anzahl der Nähte und dem Abstand zwischen den Nähten kann die Steifigkeit des Schnittschutzes geeignet angepasst werden. Es kann jedoch auch vorteilhaft sein, dass alle Schutzlagen nur in ihrem Randbereich miteinander verbunden sind. Dadurch werden eine hohe Flexibilität und eine einfache Herstellbarkeit des Schnittschutzes erreicht.

Ausführungsbeispiele der Erfindung werden im Folgenden anhand der Zeichnung erläutert. Es zeigen:
- Fig. 1: eine Draufsicht auf einen Schnittschutz,
- Fig. 2: den an der Hand eines Bedieners angeordneten Schnittschutz aus Fig. 1 von der Unterseite,
- Fig. 3: eine Handsäge beim Eingriff am Schnittschutz in schematischer Darstellung,
- Fig. 4: einen schematischen Schnitt entlang der Linie IV-IV in Fig. 1,
- Fig. 5: einen schematischen Schnitt entlang der Linie V-V in Fig. 1,
- Fig. 6: den Ausschnitt VI aus Fig. 5 in vergrößerter Darstellung,
- Fig. 7: einen schematischen Schnitt entlang der Linie V-V in Fig.1 für ein Ausführungsbeispiel eines Schnittschutzes,
- Fig. 8: eine schematische Schnittdarstellung entlang der Linie IV-IV in Fig. 1 für ein weiteres Ausführungsbeispiel eines Schnittschutzes.

In Fig. 1 ist ein Schnittschutz 1 schematisch dargestellt. Der Schnittschutz 1 besitzt einen Schutzbereich 30, der durch ein flexibles, aus mehreren Schutzlagen aufgebautes Material gebildet ist. Der Schutzbereich 30 ist plattenförmig ausgebildet und kann flach oder gewölbt sein. Durch die Flexibilität des Materials kann sich der Schnittschutz 1 mit seinem Schutzbereich 30 an die Hand und den Arm eines Bedieners in Maßen anpassen. Der Schutzbereich 30 ist an seinem umlaufenden Rand von einem Einfassband 4 eingefasst, das mit einer Naht 3 am Schutzbereich 30 fixiert ist. Das Einfassband 4 kann jedoch auch entfallen. Fig. 4 zeigt eine Ansicht auf eine Außenseite 2 des Schnittschutzes 1. Diese Außenseite 2 ist im Betrieb nach außen und der Hand eines Bedieners abgewandt angeordnet. Im Ausführungsbeispiel ist der Schnittschutz 1 als Handschutz ausgebildet. Der Schnittschutz kann jedoch auch zum Schutz anderer Körperpartien, beispielsweise als Beinschutz, ausgebildet sein.

Der Schnittschutz 1 besitzt eine längliche, näherungsweise rechteckige Grundform. An einer ersten Schmalseite 7 ist zur Befestigung des Schnittschutzes 1 an einem Ärmel des Bedieners ein Klettband 5 vorgesehen. Die Kletthaken ragen dabei zur Außenseite 2, in Fig. 1 also aus der Blattebene nach oben. Die zweite Schmalseite 8 des Schnittschutzes 1 liegt im Betrieb benachbart zu den Fingern eines Bedieners, wie auch Fig. 2 zeigt. An der zweiten Schmalseite 8 ist der Schnittschutz 1 abgerundet ausgebildet. Benachbart zur zweiten Schmalseite 8 ist eine Fingerschlaufe 6 vorgesehen, die in der Darstellung in Fig. 1 unter dem Schutzbereich 30 liegt. Im Ausführungsbeispiel ist der Schnittschutz 1 spiegelsymmetrisch zu einer Ebene ausgebildet, die eine Mittellinie 9 des Schnittschutzes 1 enthält und senkrecht zur Ebene des Schutzbereichs 30 steht. Ist der Schnittschutz 1 zum Schutz anderer Körperpartien vorgesehen, so sind vorteilhaft andere oder zusätzliche geeignete Befestigungsmittel vorgesehen.

Der Schutzbereich 30 besitzt eine Breite e, die deutlich kleiner als eine Länge d des Schutzbereiches 30 ist. Im Ausführungsbeispiel beträgt die Breite e etwa 9 cm bis 18 cm und die Länge d etwa 20 cm bis 30 cm. Der Schnittschutz 1 besitzt eine ohne das Klettband 5 gemessene Länge c, die der Länge d des Schutzbereiches 30 zuzüglich der doppelten Breite des Einfassbandes 4 entspricht. Die Länge c kann beispielsweise etwa 21 cm bis etwa 35 cm betragen. Im Ausführungsbeispiel beträgt die Länge c etwa 25 cm. Der Schnittschutz 1 besitzt eine Gesamtlänge a, die etwa 22 cm bis etwa 40 cm beträgt. Im Ausführungsbeispiel beträgt die Länge a etwa 28 cm. Der Schnittschutz 1 besitzt eine Breite b, die der Breite e des Schutzbereiches 30 zuzüglich der doppelten Breite des Einfassbandes 4 entspricht. Die Breite b kann beispielsweise etwa 10 cm bis etwa 20 cm betragen. Im Ausführungsbeispiel beträgt die Breite b etwa 15 cm.

Fig. 2 zeigt den Schnittschutz 1 von seiner Innenseite 10. Die Innenseite 10 liegt im Betrieb benachbart zu einer Hand 11 eines Bedieners. Dabei liegt der Handrücken des Bedieners an der Innenseite 10 des Schnittschutzes 1 an. Die Handfläche liegt dem Schnittschutz 1 abgewandt. Die Handfläche ist nicht vom Schnittschutz 1 bedeckt. Durch die Fingerschlaufe 6 ragt mindestens ein Finger des Bedieners. Im Ausführungsbeispiel ist die Fingerschlaufe 6 im Bereich der Mittellinie 9 des Schnittschutzes 1 vorgesehen, und ein Mittelfinger 12 des Bedieners ragt durch die Fingerschlaufe 6. Es können auch andere oder zusätzliche Befestigungseinrichtungen für den Schnittschutz 1, beispielsweise an anderen Fingern des Bedieners oder an der Handfläche oder dem Handgelenk, vorgesehen sein. Wie Fig. 2 zeigt, stehen die Fingerkuppen des Bedieners bei ausgestreckter Hand an der zweiten Schmalseite 8 über den Schnittschutz 1 über. Der Daumen des Bedieners ragt seitlich über den Schnittschutz 1. Wenn der Bediener die Finger abwinkelt, beispielsweise, um ein Werkstück zu halten, sind die Finger des Bedieners vorzugsweise weitgehend von dem Schnittschutz 1 bedeckt. Der Handrücken des Bedieners ist vollständig vom Schnittschutz 1 bedeckt.

Fig. 3 zeigt schematisch den Schnittschutz 1 mit einer vom Bediener manuell zu bewegenden Säge 13. Der Schnittschutz 1 ist gewölbt ausgebildet, wobei die Wölbung an die Wölbung der Hand und/oder des Arms eines Bedieners angepasst ist. Die Säge 13 besitzt einen Griff 14 sowie ein am Griff 14 festgelegtes Sägeblatt 15. Beim Arbeitshub wird die Säge 13 vom Bediener in einer Arbeitsrichtung 16 bewegt. Dabei wird das Werkstück zerspant und eine Schnittfuge im Werkstück hergestellt. Die Sägezähne 17 der Säge 13 greifen dabei ins Werkstück ein. Rutscht die Säge 13 beispielsweise bei der Bewegung in Arbeitsrichtung 16 aus der Nut und gelangt in Eingriff mit dem Schutzbereich 30 des Schnittschutzes 1, so verhaken sich die Zähne 17 in einer äußeren Schutzlage 22 des Schnittschutzes 1. Die äußere Schutzlage 22 ist aus einem elastischen, flächigen Material gebildet, das von der Säge 13 gedehnt wird. Das elastische Material verhält sich dabei ähnlich einer Feder und wird von der Säge 13 gespannt. Dabei wird die kinetische Energie der Säge 13 verringert, und die Säge 13 wird abgebremst. Das elastische Material übt aufgrund seiner Spannung eine Art Rückstellkraft auf die Säge 13 aus, die entgegen der Arbeitsrichtung 16 wirkt. Dadurch wird die Säge 13 zusätzlich abgebremst. Bei einer seitlichen Bewegung der Säge, beispielsweise schräg oder senkrecht zur Arbeitsrichtung 16, wird die Säge 13 unter Dehnung des elastischen Materials entsprechend abgebremst. Rutscht die Säge 13 beispielsweise bei einer Bewegung in Gegenrichtung zum Pfeil 16, also beim Rückhub, aus der Schnittfuge, so schneiden die Rückseiten der Sägezähne durch die zweite äußere Schutzlage 22.

Fig. 4 zeigt schematisch den Aufbau des Schnittschutzes 1. Der Schnittschutz 1 besteht aus einer ersten Schutzlage 21, auf der sich eine äußere, zweite Schutzlage 22 befindet. An der der ersten Schutzlage 21 abgewandten Seite der äußeren, zweiten Schutzlage 22 ist eine Abstandslage 23 angeordnet. In ihrem Randbereich 20 sind die Schutzlagen 21, 22 und 23 durch die Naht 3 miteinander verbunden. Im Ausführungsbeispiel ist zusätzlich das Einfassband 4 vorgesehen, das den Rand der Schutzlagen 21, 22 und 23 abdeckt und umgreift. Die äußere Schutzlage 22 bildet die Außenseite 2 des Schnittschutzes 1. Die äußere, zweite Schutzlage 22 besteht aus einem elastischen, dehnbaren Material 27. Das Material 27 ist ein flächiges, aus dehnbaren Fäden gewobenes, gewirktes oder gestricktes textiles Material. Die zweite Schutzlage 22 ist durch eine einzige Lage des Materials 27 gebildet, das glatt und ohne Falten auf der ersten Schutzlage 21 liegt. Das elastische, dehnbare Material 27 kann auch eine mindestens teilweise aus einem elastischen Material bestehende Folie sein. Das elastisch dehnbare Material 27 enthält vorzugsweise Elasthan, beispielsweise Lycra. Das elastisch dehnbare Material 27 kann auch elastische Polyester, Modal oder dgl. enthalten. Das elastische Material 27 ist vorteilhaft um mindestens etwa 50%, insbesondere um mindestens etwa 80%, bevorzugt um mindestens etwa 100% dehnbar. Die Dehnung des elastischen Materials 27 ist dabei insbesondere kleiner als 300%. Das elastische Material 27 hat dabei keine Schnittschutzwirkung, sondern wird bei einem Rückhub der Säge 13 entgegen der Arbeitsrichtung 16 (Fig. 3) glatt durchgeschnitten.

Die erste Schutzlage 21 besitzt an ihrer der Außenseite 2 des Schnittschutzes 1 zugewandten Seite 24 eine glatte, rutschige Oberfläche 26. Im Ausführungsbeispiel wird die Oberfläche 26 mindestens teilweise durch eine glatte Schicht 31 gebildet. An ihrer der Innenseite 10 zugewandten Seite 25 liegt die erste Schutzlage 21 auf der Abstandslage 23 auf. Die erste Schutzlage 21 ist im Ausführungsbeispiel aus mehreren Materialstreifen 28 gebildet, die sich an ihren Längsrändern 29 überlappen. In einer weiteren vorteilhaften Gestaltung sind die Materialstreifen 28 mit ihren Längsrändern 29 nebeneinander liegend angeordnet, so dass die Längsränder 29 aneinander anliegen und sich eine durchgehende Fläche ergibt. Vorteilhaft sind die Materialstreifen 28 an ihren Längsrändern 29 nicht miteinander verbunden. Durch die Ausbildung der ersten Schutzlage 21 aus einzelnen, nebeneinander liegenden Materialstreifen 28 wird eine hohe Flexibilität der ersten Schutzlage 21 erreicht. Es kann jedoch auch vorgesehen sein, dass die einzelnen Materialstreifen 28 auf einem Grundmaterial aufgenäht sind. Es kann auch vorgesehen sein, dass die erste Schutzlage 21 durch ein einziges Materialstück und nicht durch einzelne Materialstreifen gebildet ist.

Die erste Schutzlage 21 besitzt ein Trägermaterial 19, das im Ausführungsbeispiel als Hobelschutz ausgebildet ist und auf dem die glatte, rutschige Oberfläche 26 angeordnet ist. Das Trägermaterial 19 ist vorteilhaft ein Material aus einem reißfesten, dicken und dichten Faserverbund. Das Trägermaterial 19 ist mindestens teilweise als Vlies, Filz oder Gewebe ausgebildet. Das Trägermaterial 19 kann beispielsweise ein gewebtes Gurtmaterial sein, wobei die Breite der Materialstreifen 28 der Gurtbreite entspricht.

Das Material des Hobelschutzes umfasst insbesondere ein Polyamid, insbesondere ein Aramid oder ein ultrahochmolekulares Polyethylen, insbesondere Dynema. Das Trägermaterial 19 kann aus einem glatten, stabilen Garn ausgebildet sein. Die glatte, rutschige Oberfläche 26 wird vorteilhaft aus den an die Oberfläche 26 ragenden Abschnitten des glatten Garns des Trägermaterials 19 gebildet. Alternativ oder zusätzlich kann auf der Seite 24 eine Beschichtung bzw. ein Anstrich auf das Trägermaterial 19 aufgebracht sein, die insbesondere kunststoffhaltig oder lackhaltig ist. Die glatte, rutschige Oberfläche 26 ist vorteilhaft durch die Beschichtung oder den Anstrich gebildet. Es kann jedoch auch vorgesehen sein, dass die glatte, rutschige Oberfläche durch ein Gewebe, Gewirke oder Gestrick aus einem glatten Garn gebildet ist, das auf dem Trägermaterial 19 angeordnet ist und mit diesem beispielsweise durch Kleben oder Laminieren verbunden ist. Die glatte, rutschige Oberfläche kann auch aus einer Kombination dieser Gestaltungen bestehen.

Die glatte, rutschige Oberfläche 26 und das elastische Material 27 sind vorteilhaft so ausgebildet und aufeinander abgestimmt, dass der Gleitreibungskoeffizient µ zwischen der Oberfläche 26 der ersten Schutzlage 21 und dem Material 27 der zweiten Schutzlage 22 höchstens 0,2, insbesondere höchstens 0,1 beträgt.

Die Schutzlagen 21, 22 und 23 sind in ihren Randbereichen 20 durch die Naht 3 miteinander verbunden. Um einen einfachen Aufbau und eine hohe Flexibilität des Schnittschutzes zu erreichen, sind die Schutzlagen 21, 22 und 23 nur in ihren Randbereichen 20 miteinander verbunden. Zur Erhöhung der Steifigkeit des Schnittschutzes 1 kann auch vorgesehen sein, dass die Schutzlagen 21 und 23 zusätzlich im Schutzbereich 30 miteinander verbunden sind, beispielsweise durch weitere Nähte. Der Abstand der Nähte zueinander kann beispielweise etwa 2 cm bis etwa 10 cm, vorteilhaft etwa 4 cm bis etwa 6 cm betragen. Dabei können die Abstände zwischen benachbarten Nähten für alle Nähte gleich sein. Es können jedoch auch unterschiedliche Nahtabstände vorteilhaft sein.

Die Abstandslage 23 weist vorteilhaft eine Vielzahl von Belüftungsöffnungen auf und dient dazu, die Luftzirkulation an der Innenseite 10 des Schnittschutzes zu verbessern und so den Tragekomfort zu erhöhen. Die Abstandslage 23 kann beispielsweise ein Abstandsgewirke sein.

Wie Fig. 1 zeigt, erstreckt sich der Schutzbereich 30 über den gesamten Bereich, der vom Einfassband 4 eingefasst ist. In dem in Fig. 5 gezeigten Schnitt, also bei einem Schnitt in Querrichtung des Schnittschutzes 1, ist nur ein Materialstreifen 28 gezeigt. Die Materialstreifen 28 erstrecken sich in Querrichtung des Schnittschutzes 1. Der Schutzbereich 30 besitzt eine Gesamtdicke f, die vorteilhaft von etwa 2,0 mm bis etwa 15,0 mm, insbesondere von etwa 3,0 mm bis etwa 10,0 mm beträgt. Die Gesamtdicke f ist dabei im Schutzbereich 30 gemessen. In der schematischen Darstellung ist die Dicke des Schnittschutzes 1 konstant über dessen gesamte Breite. Die Dicke des Schnittschutzes 1 kann jedoch im Bereich von Nähten, insbesondere am Einfassband 4, verringert sein, da die Schutzlagen von der Naht 3 zusammengedrückt werden. Die Schutzlagen 21, 22 und 23 sind in ihrem Randbereich 20 durch die umlaufende Naht 3 miteinander verbunden. Die Schutzlage 22 ist an der Schutzlage 21 vorteilhaft nur im Randbereich 20 befestigt und im Schutzbereich 30 gegenüber der Schutzlage 21 beweglich. Vorteilhaft sind alle Schutzlagen nur im Randbereich 20 miteinander verbunden. Dadurch, dass die Schutzlagen gegeneinander begrenzt beweglich sind, ergibt sich eine hohe Flexibilität des Schnittschutzes 1. Zur Erhöhung der Steifigkeit können die Schutzlagen 21 und 23 jedoch zusätzlich im Schutzbereich 30 miteinander verbunden sein, insbesondere durch zusätzliche Nähte. Auch weitere, außer der zweiten Schutzlage 22 vorgesehene zusätzliche Schutzlagen können durch die zusätzlichen Nähte mit den Schutzlagen 21 und 23 verbunden sein. Dadurch ergibt sich eine erhöhte Stabilität der glatten, rutschigen Oberfläche 26, wodurch ein Eindringen eines Werkzeugs in die glatte, rutschige Oberfläche 26 weitgehend verhindert ist.

Fig. 6 zeigt die Dicken der einzelnen Schutzlagen 21, 22, 23 schematisch. In den Figuren sind die einzelnen Schutzlagen der besseren Sichtbarkeit halber mit Abstand zueinander eingezeichnet. Bei der tatsächlichen Ausführung liegen die einzelnen Schutzlagen 21, 22, 23 aneinander an. Die Dicke f des Schutzbereiches 30 setzt sich zusammen aus der Dicke g der äußeren Schutzlage 22, der Dicke p der ersten Schutzlage 21 und der Dicke k der Abstandslage 23. Die Dicke g beträgt vorteilhaft von etwa 0,2 mm bis etwa 2,0 mm. Die Dicke p der ersten Schutzlage 21 beträgt vorteilhaft von etwa 0,3 mm bis etwa 3,0 mm, insbesondere etwa 0,5 mm bis etwa 2,0 mm, vorzugsweise etwa 0,8 mm bis etwa 1,0 mm. Die Dicke p ist dabei in einem Bereich gemessen, in dem sich die Längsränder 29 der Materialstreifen 28 nicht überlappen. Die Dicke p entspricht damit der Dicke des Materialstreifens 28. Die Dicke p setzt sich näherungsweise zusammen aus der Dicke h der glatten Schicht 31 sowie der Dicke i des Trägermaterials 19. Die glatte Schicht 31 ist beispielsweise eine auf das Trägermaterial 19 aufgebrachte Beschichtung oder ein auf das Trägermaterial 19 aufgebrachter Anstrich. Die Dicke h der glatten Schicht 31 kann dabei variieren, wobei die glatte Schicht 31 Vertiefungen im Trägermaterial 19 vorteilhaft mindestens teilweise ausfüllt. Die Dicke h beträgt vorteilhaft bis etwa 1,5 mm. Dabei kann die glatte Schicht 31 stellenweise unterbrochen sein, also eine Dicke von 0 mm aufweisen. Die glatte Oberfläche wird demnach durch das Trägermaterial 19 und die glatte Schicht 31 gebildet. Die Dicke i des Trägermaterials beträgt vorteilhaft von etwa 0,3 mm bis etwa 3,0 mm.

Die Abstandslage 23 besitzt eine Dicke k, die vorteilhaft von etwa 0,5 mm bis etwa 10,0 mm, insbesondere von etwa 2 mm bis etwa 8 mm, vorzugsweise etwa 5,0 mm betragen kann. Durch eine größere Dicke der Abstandslage 23 ergibt sich eine verbesserte Luftzirkulation und dadurch ein erhöhter Tragekomfort. Gleichzeitig wird eine Polsterung des Schnittschutzes 1 durch eine große Dicke der Abstandslage 23 erreicht.

Fig. 7 zeigt ein Ausführungsbeispiel eines Schnittschutzes 41, der einen Schutzbereich 50 besitzt. Der Schutzbereich 50 umfasst eine erste Schutzlage 51, eine zweite, äußere Schutzlage 22 sowie eine dritte Schutzlage 52. Außerdem ist eine Abstandslage 23 vorgesehen. Der Aufbau der äußeren Schutzlage 22 und der Abstandslage 23 entspricht der des vorangegangenen Ausführungsbeispiels. Die erste Schutzlage 51 besitzt eine glatte, rutschige Oberfläche 46, auf der das elastische, dehnbare Material 27 der äußeren Schutzlage 22 gleiten und sich gegenüber der ersten Schutzlage 51 verschieben kann. Die dritte Schutzlage 52 bildet einen Hobelschutz und ist mindestens teilweise als Vlies, Filz oder Gewebe ausgebildet. Das Material des Hobelschutzes umfasst dabei insbesondere ein Polyamid oder ein ultrahochmolekulares Polyethylen und besteht vorteilhaft vollständig aus Polyamid und/oder ultrahochmolekularem Polyethlen. Der Hobelschutz 52 kann aus nebeneinanderliegenden Materialstreifen 28 gebildet sein, die mit ihren Längsrändern 29 auf Stoß nebeneinanderliegend oder einander überlappend angeordnet sein können. Es kann auch vorgesehen sein, den Hobelschutz 52 aus einem Materialstück auszubilden, das sich über den gesamten Schutzbereich 50 erstreckt. Auch die erste Schutzlage 51 kann aus nebeneinanderliegenden Materialstreifen gebildet sein, um eine erhöhte Flexibilität des Schnittschutzes 41 zu erreichen, oder aus einem durchgehenden Materialstück ausgebildet sein. Die Schutzlagen 22, 51, 52 und 23 sind nur in ihrem Randbereich 20 über die Naht 3 miteinander verbunden. Es kann jedoch vorgesehen sein, dass zusätzliche Nähte durch den Schutzbereich 50 verlaufen. Vorteilhaft sind die Schutzlagen 51, 52 und 23 auch im Schutzbereich 50 miteinander verbunden. Die zweite, äußere Schutzlage 22 ist vorteilhaft nur in ihrem Randbereich 20 mit den anderen Schutzlagen 51, 52 und 23 verbunden.

Die erste Schutzlage 51 besteht vorteilhaft mindestens teilweise aus einem Gewebe, Gewirke oder Gestrick aus einem glatten Garn. Die glatte, rutschige Oberfläche 46 kann durch die Oberfläche dieses Gewebes, Gewirkes oder Gestricks gebildet sein. Es kann jedoch vorgesehen sein, dass das Gewebe, Gewirke oder Gestrick zusätzlich beschichtet oder mit einem lackhaltigen oder kunststoffhaltigen Anstrich versehen ist. Die erste Schutzlage 51 kann auch durch ein Trägermaterial gebildet sein, das mit der glatten, rutschigen Oberfläche versehen ist. Beim Schnittschutz 41 besitzt die erste Schutzlage 51 keine oder nur geringe Schutzwirkung gegen Durchschneiden. Aufgrund der glatten, rutschigen Oberfläche 46 gleitet ein Werkzeug jedoch in beiden Arbeitsrichtungen über die Oberfläche, so dass ein Eindringen des Werkzeugs in die glatte, rutschige Oberfläche 46 meist vermieden wird. Wenn ein Werkzeug dennoch in die erste Schutzlage 51 eingreift, werden die Zähne des Werkzeugs in der dritten Schutzlage 52, die aus einer dichten und zugfesten textilen Fläche gebildet ist, gebremst. Die erste Schutzlage 51 besitzt eine Dicke 1, die vergleichsweise klein sein kann und vorteilhaft im Bereich von etwa 0,2 mm bis etwa 3,0 mm beträgt. Die dritte Schutzlage 52 besitzt eine Dicke m, die vorteilhaft größer als die Dicke 1 ist und etwa 0,5 mm bis etwa 5,0 mm, insbesondere etwa 1,0 mm bis etwa 3,0 mm betragen kann. Die Gesamtdicke n des Schutzbereiches 50 des Schnittschutzes 41 beträgt vorteilhaft von etwa 2,0 mm bis etwa 15,0 mm, insbesondere von etwa 3,0 mm bis etwa 10,0 mm beträgt.

Fig. 8 zeigt ein Ausführungsbeispiel eines Schnittschutzes 61. Der Schnittschutz 61 besitzt eine äußere Schutzlage 22, die auf einer glatten, rutschigen Oberfläche 26 einer ersten Schutzlage 71 aufliegt. Die erste Schutzlage 71 liegt auf einer Abstandslage 23 auf. Die erste Schutzlage 71 ist durch ein durchgehendes, flächiges textiles Material gebildet und nicht durch einzelne nebeneinanderliegende Materialstreifen. Die erste Schutzlage 71 umfasst ein Trägermaterial 69, das vorteilhaft einen Hobelschutz bildet und auf dem eine glatte Schicht 31 angeordnet ist. Der Aufbau der einzelnen Schichten entspricht dem zu den Figuren 4 und 5 beschriebenen Aufbau. Der Schnittschutz 61 weist zwischen den beiden Nähten 3 im Randbereich 20 der Schutzlagen 20, 71, 23 weitere Nähte 63 auf. Im Ausführungsbeispiel sind zwei Nähte 63 vorgesehen. Auch eine andere Anzahl der Nähte 63 kann jedoch vorteilhaft sein. Im Ausführungsbeispiel erstrecken sich die Nähte 63 in Querrichtung des Schnittschutzes 61. Zusätzlich oder alternativ können auch Nähte in Längsrichtung des Schnittschutzes 61 vorgesehen sein. Benachbarte Nähte 3, 63 besitzen zueinander einen Abstand o. Der Abstand o beträgt mindestens 1,0 cm, insbesondere mindestens 3,0 cm. Der Abstand o ist so gewählt, dass die Elastizität der äußeren Schutzlage 22 ausreicht, um ein Werkzeug abzubremsen, wenn dieses in Arbeitsrichtung am Schnittschutz 61 eingreift. Im Ausführungsbeispiel verbinden die Nähte 3, 63 alle Schutzlagen 22, 71, 23 des Schnittschutzes 61 miteinander. Es kann jedoch vorteilhaft sein, zusätzlich oder alternativ zu den Nähten 63 Nähte vorzusehen, die nur die Schutzlagen 71 und 23 miteinander verbinden.

Es kann vorgesehen sein, mehrere Schutzlagen als Hobelschutz vorzusehen. Auch weitere Schutzlagen zwischen der ersten Schutzlage 21, 51, 71 und der Abstandslage 23 können zweckmäßig sein.

Unter einer Schutzlage ist eine gegenständlich vorliegende, einzelne Materiallage zu verstehen, die aus mehreren Komponenten integral ausgebildet sein kann. So bildet beispielsweise eine Beschichtung oder ein Anstrich, der die glatte, rutschige Oberfläche 26 bildet, mit dem Trägermaterial 19, auf das die Beschichtung oder der Anstrich aufgebracht ist, eine einzige Schutzlage.

## Patentansprüche

1. Schnittschutz mit mehreren Schutzlagen (21, 22, 23, 51, 52, 71), wobei eine erste Schutzlage (21, 51, 71) zumindest auf einer Seite (24) eine glatte, rutschige Oberfläche (26, 46) aufweist, und mit einer zweiten Schutzlage (22), wobei die zweite Schutzlage (22) auf der glatten, rutschigen Oberfläche (26, 46) aufliegt, und wobei die zweite Schutzlage (22) aus einem elastisch dehnbaren Material (27) besteht und zumindest abschnittsweise gegenüber der ersten Schutzlage (21, 51, 71) verschiebbar ist,
**dadurch gekennzeichnet, dass** die zweite Schutzlage (22) eine äußere Schutzlage ist, die die Außenseite (2) des Schnittschutzes (1) bildet.

2. Schnittschutz nach Anspruch 1,
**dadurch gekennzeichnet, dass** das dehnbare Material (27) in einem Randbereich (20) des Materials (27) auf der ersten Schutzlage (21, 51) fixiert ist.

3. Schnittschutz nach Anspruch 1 oder 2,
**dadurch gekennzeichnet, dass** das dehnbare Material (27) ein flächiges, aus dehnbaren Fäden gewobenes, gewirktes oder gestricktes textiles Material oder eine mindestens teilweise aus einem elastischen Material bestehende Folie ist.

4. Schnittschutz nach einem der Ansprüche 1 bis 3,
**dadurch gekennzeichnet, dass** das dehnbare Material (27) Elasthan enthält.

5. Schnittschutz nach einem der Ansprüche 1 bis 4,
**dadurch gekennzeichnet, dass** die glatte, rutschige Oberfläche (26, 46) der ersten Schutzlage (21) mindestens teilweise durch die Oberfläche eines Gewebes, Gewirkes oder Gestricks aus einem glatten Garn gebildet ist.

6. Schnittschutz nach einem der Ansprüche 1 bis 5,
**dadurch gekennzeichnet, dass** die glatte, rutschige Oberfläche (26, 46) mindestens teilweise durch einen lackhaltigen oder kunststoffhaltigen Anstrich oder durch eine Beschichtung gebildet ist.

7. Schnittschutz nach einem der Ansprüche 1 bis 6,
**dadurch gekennzeichnet, dass** mindestens eine Schutzlage (21, 52, 71) als Hobelschutz vorgesehen ist.

8. Schnittschutz nach Anspruch 7,
**dadurch gekennzeichnet, dass** die erste Schutzlage (21, 71) den Hobelschutz bildet.

9. Schnittschutz nach Anspruch 7 oder 8,
**dadurch gekennzeichnet, dass** eine dritte Schutzlage (52) vorgesehen ist, die an der der zweiten Schutzlage (22) abgewandten Seite der ersten Schutzlage (51) angeordnet ist und die den Hobelschutz bildet.

10. Schnittschutz nach einem der Ansprüche 7 bis 9,
**dadurch gekennzeichnet, dass** das Material des Hobelschutzes ein Polyamid oder ein ultrahochmolekulares Polyethylen umfasst.

11. Schnittschutz nach einem der Ansprüche 7 bis 10,
**dadurch gekennzeichnet, dass** der Hobelschutz mindestens teilweise aus nebeneinanderliegenden Materialstreifen (28) gebildet ist.

12. Schnittschutz nach Anspruch einem der Ansprüche 7 bis 11,
**dadurch gekennzeichnet, dass** der Hobelschutz mindestens teilweise als Vlies, Filz oder Gewebe ausgebildet ist.

13. Schnittschutz nach einem der Ansprüche 1 bis 12,
**dadurch gekennzeichnet, dass** der Schnittschutz (1, 41, 61) mindestens eine Befestigungsvorrichtung besitzt, die als Fingerschlaufe (6) ausgebildet ist.

14. Schnittschutz nach einem der Ansprüche 1 bis 13,
**dadurch gekennzeichnet, dass** der Schnittschutz (1, 41, 61) mindestens eine Befestigungsvorrichtung besitzt, die ein Klettband (5) umfasst.

15. Schnittschutz nach einem der Ansprüche 1 bis 14,
**dadurch gekennzeichnet, dass** der Schnittschutz (1, 41, 61) eine in Draufsicht auf die zweite Schutzlage (22) längliche Grundform aufweist, die benachbart zu ihrer ersten Schmalseite (7) eine erste Befestigungsvorrichtung und benachbart zu ihrer zweiten Schmalseite (8) eine zweite Befestigungsvorrichtung aufweist.

## Claims

1. Cut protection having a plurality of protective layers (21, 22, 23, 51, 52, 71), wherein a first protective layer (21, 51, 71) has a smooth, slippery surface (26, 46) at least on one side (24), and having a second protective layer (22), wherein the second protective layer (22) lies on top of the smooth, slippery surface (26, 46), and wherein the second protective layer (22) is made of an elastically stretchable material (27) and can be displaced relative to the first protective layer (21, 51, 71) at least in sections,
**characterised in that** the second protective layer (22) is an outer protective layer, which forms the outer side (2) of the cut protection (1).

2. Cut protection according to claim 1,
**characterised in that** the stretchable material (27) is fixed in an edge region (20) of the material (27) on the first protective layer (21, 51).

3. Cut protection according to claim 1 or 2,
**characterised in that** the stretchable material (27) is a flat textile material that is woven, knitted or crocheted from stretchable threads, or is a film made at least partially from an elastic material.

4. Cut protection according to one of claims 1 to 3,
**characterised in that** the stretchable material (27) contains elastane.

5. Cut protection according to one of claims 1 to 4,
**characterised in that** the smooth, slippery surface (26, 46) of the first protective layer (21) is formed at least partially by the surface of a fabric, knitted or crocheted material from a smooth yarn.

6. Cut protection according to one of claims 1 to 5,
**characterised in that** the smooth, slippery surface (26, 46) is formed at least partially by a paint-containing or plastic-containing coating.

7. Cut protection according to one of claims 1 to 6,
**characterised in that** at least one protective layer (21, 52, 71) is provided as planing protection.

8. Cut protection according to claim 7,
**characterised in that** the first protective layer (21, 71) forms the plane protection.

9. Cut protection according to claim 7 or 8,
**characterised in that** a third protective layer (52) is provided, which is arranged on the side of the first protective layer (51) facing away from the second protective layer (22), and which forms the plane protection.

10. Cut protection according to one of claims 7 to 9,
**characterised in that** the material of the plane protection comprises a polyamide or an ultrahigh molecular polyethylene.

11. Cut protection according to one of claims 7 to 10,
**characterised in that** the plane protection is formed at least partially from material strips (28) lying one beside the other.

12. Cut protection according to one of claims 7 to 11,
**characterised in that** the plane protection is formed at least partially as nonwoven material, felt or fabric.

13. Cut protection according to one of claims 1 to 12,
**characterised in that** the cut protection (1, 41, 61) has at least one fastening device, which is formed as a finger loop (6).

14. Cut protection according to one of claims 1 to 13,
**characterised in that** the cut protection (1, 41, 61) has at least one fastening device, which comprises a hook-and-loop tape (5).

15. Cut protection according to one of claims 1 to 14,
**characterised in that** the cut protection (1, 41, 61) has a basic shape that is elongated, in a top view of the second protective layer (22), which has a first fastening device adjacent to its first narrow side (7) and a second fastening device adjacent to its second narrow side (8).

## Revendications

1. Protection contre les coupures avec plusieurs couches de protection (21, 22, 23, 51, 52, 71), une première couche de protection (21, 51, 71) présentant au moins sur un côté (24) une surface lisse glissante (26, 46), et avec une deuxième couche de protection (22), la deuxième couche de protection (22) étant posée sur la couche lisse glissante (26, 46), et la deuxième couche de protection (22) se composant d'une matière élastiquement extensible (27) et étant au moins par endroits mobile par rapport à la couche de protection (21, 51, 71),
**caractérisée en ce que** la deuxième couche de protection (22) est une couche de protection extérieure qui forme la face extérieure (2) de la protection contre les coupures (1).

2. Protection contre les coupures selon la revendication 1,
**caractérisée en ce que** la matière extensible (27) est fixée sur la première couche de protection (21, 51) dans une zone du bord (20) de ladite matière (27).

3. Protection contre les coupures selon la revendication 1 ou 2,
**caractérisée en ce que** la matière extensible (27) est une matière textile plane tissée, à mailles ou tricotée composée de fils extensibles, ou une feuille composée au moins en partie d'une matière élastique.

4. Protection contre les coupures selon l'une des revendications 1 à 3,
**caractérisée en ce que** la matière extensible (27) contient de l'élasthanne.

5. Protection contre les coupures selon l'une des revendications 1 à 4,
**caractérisée en ce que** la surface lisse glissante (26, 46) de la première couche de protection (21) est formée au moins en partie par la surface d'un tissu tissé, à mailles ou tricoté composé d'un fil lisse.

6. Protection contre les coupures selon l'une des revendications 1 à 5,
**caractérisée en ce que** la surface lisse glissante (26, 46) est formée au moins en partie par un enduit contenant de la laque ou contenant une matière plastique, ou par un revêtement.

7. Protection contre les coupures selon l'une des revendications 1 à 6,
**caractérisée en ce qu'**au moins une couche de protection (21, 52, 71) est prévue come protection pour rabot.

8. Protection contre les coupures selon la revendication 7,
**caractérisée en ce que** la première couche de protection (21, 71) forme la protection pour rabot.

9. Protection contre les coupures selon la revendication 7 ou 8,
**caractérisée en ce qu'**il est prévu une troisième couche de protection (52), qui est disposée sur le côté de la première couche de protection (51) opposé à la deuxième couche de protection (22) et qui forme la protection pour rabot.

10. Protection contre les coupures selon l'une des revendications 7 à 9,
**caractérisée en ce que** la matière de la protection pour rabot comprend un polyamide ou un polyéthylène à poids moléculaire ultra-élevé.

11. Protection contre les coupures selon l'une des revendications 7 à 10,
**caractérisée en ce que** la protection pour rabot est formée au moins en partie de bandes de matière (28) placées côte à côte.

12. Protection contre les coupures selon l'une des revendications 7 à 11,
**caractérisée en ce que** la protection pour rabot est conçue au moins en partie comme une nappe, un feutre ou un tissu tissé.

13. Protection contre les coupures selon l'une des revendications 1 à 12,
**caractérisée en ce que** la protection contre les coupures (1, 41, 61) comporte au moins un dispositif de fixation, qui est conçu comme une boucle pour un doigt (6).

14. Protection contre les coupures selon l'une des revendications 1 à 13,
**caractérisée en ce que** la protection contre les coupures (1, 41, 61) a au moins un dispositif de fixation qui comprend une bande auto-agrippante (5).

15. Protection contre les coupures selon l'une des revendications 1 à 14,
**caractérisée en ce que** la protection contre les coupures (1, 41, 61) présente, quand on regarde la deuxième couche de protection (22) de dessus, une forme oblongue qui présente près de son premier petit côté (7) un premier dispositif de fixation, et près de son second petit côté (8) un second dispositif de fixation.
